# EUROPÄISCHE PATENTSCHRIFT

(11) **EP 0 692 218 B1**
(45) Veröffentlichungstag und Bekanntmachung des Hinweises auf die Patenterteilung: **25.03.1998**
(21) Anmeldenummer: 95108963.0
(22) Anmeldetag: 10.06.1995
(51) Int. Cl.: A47L 9/02

(54) **Saugmundstück mit Dichtleiste**
Nozzle with sealing lip
Embout avec lèvre d'étanchéité

(30) Priorität: 14.07.1994 DE 4424809
(43) Veröffentlichungstag der Anmeldung: 17.01.1996
(73) Patentinhaber: AEG Hausgeräte GmbH, 90429 Nürnberg (DE)
(72) Erfinder: Stettner, Gerhard, Dipl.-Ing., D-90768 Fürth (DE); Kalwa, Dieter, Dipl.-Ing., D-90513 Zirndorf (DE); Rietzke, Manfred, D-90574 Rosstal (DE)
(74) Vertreter: Breiter, Achim, Dipl.-Ing.

(56) Entgegenhaltungen:
- EP-A- 0 382 598
- DE-A- 3 445 526
- DE-A- 3 801 757
- DE-U- 8 812 278

## Beschreibung

Die Erfindung betrifft ein Saugmundstück gemäß dem Oberbegriff des ersten Anspruchs.

Bei einem bekannten Saugmundstück dieser Art (EP 0 338 513 A2) ist eine Bodenplatte aus Kunststoff gefertigt, an welcher Hilfselemente wie ein Saugkanal mit darin drehbar gelagerter Walzenbürste, eine sich parallel zum Saugkanal erstreckende Dichtleiste sowie Räder und dgl. mit entsprechenden Halterungen vorgesehen sind. Für die Dichtleiste befindet sich dabei in der Bodenplatte eine im wesentlichen U-förmige Nut, die zur zu bearbeitenden Fläche hin offen ist und an den betreffenden Enden der Nutflanken Rückhaltestege aufweist. Die Herstellung von derartigen Hinterschnitten, welche ein selbsttätiges Lösen des in die Nut eingedrückten Dichtungsfußes verhindern, erfordert die Bereitstellung eines Spritzwerkzeuges mit einem im Bereich der Nut mehrfach geteilten Formkern.

Der Erfindung liegt die Aufgabe zugrunde, bei einem Saugmundstück gemäß dem Oberbegriff des ersten Anspruchs Maßnahmen zu treffen, durch welche die erforderlichen Rückhaltestege in einem lediglich parallel zur Ebene der Bodenplatte geteilten Formwerkzeug hergestellt werden können.

Die Lösung dieser Aufgabe erfolgt gemäß der Erfindung durch die kennzeichnenden Merkmale des ersten Anspruchs.

Bei einer Ausgestaltung eines Saugmundstück gemäß der Erfindung werden die Rückhaltestege lediglich im Bereich von Durchbrüchen im Nutgrund erzeugt, wobei die Hinterschnittkanten durch einen Werkzeugkernstift erzeugt werden, der fest an dem Spritzwerkzeugteil festgesetzt ist, mit welchem die Rückseite der Bodenplatte geformt wird. Die Nutgrundstege und die zur Arbeitsseite der Bodenplatte weisenden Flankenteile der Rückhaltestege werden durch den die Arbeitsseite der Bodenplatte formenden Werkzeugteil ausgebildet. Um das Einsetzen der Dichtleiste in die Nut zu vereinfachen, ist ihr Leistenfuß im Querschnitt weitgehend hutförmig ausgebildet, wobei der schmalere Hutbogen den Nutgrundstegen und die verbreiterte Hutkrempe der offenen Seite der Nut zugewandt ist. Der Übergang zwischen Bogen und Krempe weist Einführschrägen auf, so daß der Hutbogen ungehindert zwischen die Rückhaltestege eingeführt werden kann und zunächst eine stabile Montagelage erreicht ist. Durch Niederdrücken des Leistenfußes wird unter entsprechender Komprimierung der Hutkrempe im Bereich der Rückhaltestege die Hutkrempe zwischen den Rückhaltestegen hindurchgepreßt. Die Krempe dehnt sich anschließend wieder aus und untergreift die Stege, während der Hutbogen zwischen Stützrippen greift, die an sich gegenüberstehende, parallel zueinander über die Länge der Nut reichende Nutflanken im Bereich der Nutgrundstege angeformt sind. Dadurch ist auch der Hutbogen in der eingebauten Lage gegen Querverstellen gesichert und damit die Dichtleiste insgesamt stabil in der Nut gehalten. Dabei können auch die der offenen Seite der Nut zugewandten Abschnitte der Rückhaltestege schräg abfallend wie die Einführschräge am Leistenfuß ausgebildet werden, um die spezifische Flächenpressung im Eindrückvorgang des Dichtungsfußes niedrig zu halten. Im Übrigen kann die Bodenplatte gleichzeitig auch mit Radkästen für darin eingreifende Räder einstückig ausgeformt werden, wobei ein Teil des Kastenbogens jeweils als Aushebeflanke ausgebildet sein kann, die unter einem spitzen Winkel zur Ebene der Bodenplatte von der Radachse weggeneigt ist und sich auf der Seite des Radkastens befindet, die der Dichtleiste zugewandt ist. Dabei können auch hierbei für die Radachsen Rastnasen in Führungsschlitzen vorgesehen sein, die gleicherweise wie die Rückhaltestege der Nut durch einen von der Rückseite der Bodenplatte in den betreffenden Lagerschlitz eingreifenden, an dem die Rückseite ausformenden Spritzwerkzeug festsitzenden Kernteil dargestellt werden. Auch hierbei ist durch axialen Versatz der Rastnasen gegenüber dem geschlossenen, als Lagerfläche für die Radachsen dienenden Lagerschlitzgrund lediglich eine Trennung des Spritzwerkzeugs in der Ebene der Bodenplatte erforderlich.

Aus der DE-A-3 445 526 ist ein Saugmundstück mit Durchbrüchen in dem Nutgrund bekannt und aus der EP-A-0 382 598 ist ein Saugmundstück mit Rückhaltesteg-Abschnitten an den Nutflanken bekannt.

Die Erfindung ist nachfolgend anhand der Skizzen eines Ausführungsbeispiels näher erläutert.

Es zeigen:
Fig. 1 eine Draufsicht auf die der abzusaugenden Fläche zugewandte Unterseite der Bodenplatte eines Saugmundstücks,
Fig. 2 einen Teil-Seitenschnitt durch die Anordnung nach Fig. 1 entlang der Linie A-A im Bereich eines in die Bodenplatte integrierten Radkastens,
Fig. 3 eine Seitenansicht auf die schmale Seitenkante der Bodenplatte gemäß Fig. 1,
Fig. 4 einen Längsschnitt durch die eine Dichtleiste aufnehmende Nut in der Bodenplatte und
Fig. 5 einen Querschnitt durch die Anordnung nach Fig. 4.

Ein Saugmundstück für einen Staubsauger weist eine Bodenplatte 1 auf, an welcher Hilfselemente wie ein Saugkanal 2 mit zugeordnetem Fadenheber 3, Dichtleisten 4, Rädern 5 und Stützflächen 6 bzw. Stützballen 7 vorgesehen sind. Die Räder 5 tauchen dabei teilweise in angepaßte Radkästen 8 ein, in welchen die Rädern mit ihren Radachsen 9 beidendig abgestützt und festgesetzt sind. Die Bodenplatte 1 ist dabei aus Kunststoff in einem Spritz- oder Preßwerkzeug hergestellt, wobei der Saugkanal 2, die Radkästen 8 und Nut-Halterungen 10 für Dichtleisten 4 oder Schlitze 11 für die Radachsen einstückig angeformt sind.

Die Lagerschlitze 11 verlaufen senkrecht zur gezeigten Unterseite der Bodenplatte 1 in die Ebene hinein zur rückwärtigen, im Betriebsfall oben liegenden Rückseite 28 der Bodenplatte 1 und sind U-förmig sowohl bei Draufsicht auf die Bodenplatte 1 wie auch in der Seitenansicht gemäß Fig. 3 ausgebildet, wobei der jeweilige Lagerschlitz 11 in der Schlitztiefe eine endseitige Lagerfläche 12 für ein Ende der Radachse 9 aufweist. Zur Sicherung der in den jeweiligen Lagerschlitz 11 eingesetzten Lagerachse 9 dient eine vorgelagerte Rastnase 13, die radial zur Radachse 9 gerichtet ist und als Sicherungsmittel für die Radachse 9 in der montierten Betriebslage dient. Beim Einsetzen der Räder 5 werden die sich gegenüberstehenden Schlitzflanken 14 beim Überdrücken der Rastnase 13 elastisch voneinander weggedrückt, um beim Aufliegen der Lagerachse 9 auf der zugeordneten Lagerfläche 12 in den Verstellweg der Radachse 9 zurückzufedern und ein selbsttätiges Lösen zu verhindern.

Um eine Demontage der Räder 5 in einfacher Weise ausführen zu können, wenn ein Reinigen der Radkästen 8 bzw. der Räder 5 auch durch Laien möglich sein soll, sind den Radkästen 8 Aushebeflanken 15 zugeordnet, die unter einem spitzen Winkel 16 zur Ebene der Bodenplatte 1 so geneigt sind, daß sich ein gegenüber dem übrigen Abstand zwischen Radumfang und Radkasten vergrößerter Abstand ergibt. Über diese Flanke kann beispielsweise ein Flachschraubendreher 17 in den Radkasten 8 so eingeführt werden, daß beim Kippen über die zwischen der Aushebeflanke 15 und der Ebene der Bodenplatte 1 gebildeten Kante 18 durch die Schneide 19 des Schraubendrehers ein Aushebemoment auf den Umfang des betreffenden Rades ausgeübt werden kann, dessen Hauptkraftkomponente zur offenen Seite der betreffenden Schlitzführungen 11 hin gerichtet ist. Das betreffende Rad läßt sich somit gegen die Sperrwirkung der Rastnasen 13 wieder aus den zugehörigen Lagerschlitzen 11 aushebeln. Werden mehrere Räder 5 vorgesehen, deren Radachsen 9 parallel zur Längsrichtung der Bodenplatte 1 bzw. des Saugkanals 2 und in der Hautpschieberichtung mit Abstand voneinander versetzt angeordnet sind, dann werden die Aushebeflanken 15 so angeordnet, daß sie jeweils zur Mitte der Bodenplatte 1 hin auslaufen. Es ergibt sich dadurch ein vereinfachter Zugriff bei der Demontage sowie die Möglichkeit, die Räder möglichst nahe an die betreffenden Längsseitenränder der Bodenplatte 1 heranzusetzen. Um die mit den Rastnasen 13 versehenen Lagerschlitze 11 in einem lediglich in Längsrichtung der Lagerschlitze 11 ziehbarem Formwerkzeug ausbilden zu können, sind die Rastnasen 13 jeweils axial neben der endseitigen Lagerfläche 12 angeordnet und der Lagerschlitz 11 in Entformungsrichtung lediglich im Bereich der Rastnase 13 zur Rückseite 28 der Bodenplatte 1 hin offen ausgebildet. Es genügt somit ein Formwerkzeug mit überfahrbaren Kernen.

Während die Stützfläche 6 in Hauptschieberichtung im mittleren Bereich hinter einer dem Absaugkanal 2 zugeordneten Absaugöffnung 20 liegt und sich bis an den betreffenden rückwärtigen Seitenrand 21 der Bodenplatte 1 erstreckt, sind die balligen Ausformungen den der rückwärtigen Längsseitenkante 21 im äußeren Eckbereich angeordneten Radkästen 8 zugeordnet und von den Lagerschlitzen 11 durchsetzt. Die balligen Ausformungen 7 bilden so seitliche Auflaufschrägen zum Schutz der betreffenden Räder 5.

Die für Dichtleisten 4 vorgesehenen, in die Bodenplatte 1 eingeformten Nuten 10 erstrecken sich in Hauptschieberichtung seitlich neben der Stützfläche 6 im wesentlichen parallel zum Saugkanal 2. Die Nuten 10 sind dabei in Längsrichtung im wesentlichen U-förmig ausgebildet und zu der Arbeitsebene der Bodenplatte hin offen. Der Nutgrund weist dabei zur Rückseite 28 hin Durchbrüche 22 auf, so daß Nutgrund-Stützstege 23 stehen bleiben, auf welchen sich der Leistenfuß 24 der Dichtleiste 4 abstützt. Zusätzlich sind an die sich gegenüberstehenden Flanken 25 Rückhaltesteg-Abschnitte 26 angeformt, die jeweils zur gegenüberliegenden Nutflanke hin weisen und als Gegenlager für den Leistenfuß 24 dienen. Sie erstrecken sich in Längsrichtung der Nut 10 nur höchstens über eine dem jeweils zugeordneten Durchbruch 22 entsprechende Länge, greifen in senkrechter Projektion also nicht auf die Nutgrundstege 23 über. An den dem Querschnitt der Nut im wesentlichen angepaßten elastischen, verdickten Leistenfuß 24 ist eine demgegenüber dünne weichelastische Dichtlippe 27 einstückig angeformt, deren freie Lippenkante bis über die durch die Ränder des Saugkanals 2 bestimmte Ebene und insbesondere über die durch die Räder 5 bestimmte Ebene hinausragt. Diese Dichtleiste 4 verhindert so weitgehend den freien Zustrom von Luft von der rückseitigen Längskante 21 her, wie das auch die erhöhte Stützfläche 6 bewirkt. Zum Einsetzen der Dichtleiste 4 braucht ihr Leistenfuß 24 lediglich auf die offene Seite der Nut 10 bzw. auf die Rückhaltestege 26 aufgelegt und unter elastischer Verformung zwischen den Rückhaltestegen 26 hindurch in die Nut 10 eingedrückt zu werden. Die Rückhaltestege 26 verhindern dann ein unbeabsichtigtes Herausfallen der Dichtleiste aus der Nut 10. Zur Demontage braucht dabei lediglich ein Ende der betreffenden Dichtleiste 4 mittels eines Werkzeugs aus der Nut 10 ausgehebelt zu werden, um danach von Hand oder mittels einer Zange aus dem übrigen Teil der Nut 10 herausgezogen zu werden.

Bei diesem Aufbau ist somit neben einer unkomplizierten Herstellmöglichkeit für die Bodenplatte 1 auch eine einfache Montage- und Demontagemöglichkeit für die Räder 5 wie für die Dichtleiste 4 erreicht.

Um im übrigen der Dichtleiste 4 in einfacher Weise ausführen zu können, sind innerhalb der Nut 10 von den Nutgrundstegen 23 ausgehende und zur offenen Seite der Nut 10 gerichtete Stützrippen 30 an die sich gegenüberstehenden, parallel zueinander über die Länge der Nut 10 reichenden Nutflankenstege 29 angeformt. Die Stützrippen 30 erstrecken sich dabei nur über einen Teil der Höhe der Nut 10. Dementsprechend ist der Leistenfuß 24 im Querschnitt annähernd hutförmig ausgebildet, wobei der schmalere, den Nutgrundstegen 23 zugewandte Hutbogen 24.1 zwischen die Stützrippen 30 greift, während die Hutkrempe 24.2 unmittelbar an den Nutflanken 25 benachbart zu den Rückhaltestegen 26 anliegt, nachdem sich in diesen Bereich die Stützrippen 30 nicht erstrecken. Der Übergang vom Hutbogen 24.1 zur Hutkrempe 24.2 ist beidseitig als Einführschräge 24.3 ausgebildet. In gleicher Weise ist es zweckmäßig, auch die zur offenen Seite der Nut hinweisenden Teile der Rückhaltestege 26 mit Einführschrägen 26.1 zu versehen. Zum Einsetzen der Dichtungsleiste 4 greift somit der Hutbogen 24 zunächst lose zwischen die Rückhaltestege 26 ein, so daß eine mechanische Vorführung und Abstützung erreicht ist. Die Breite des Hutbogens ist dabei dem freien Abstand zwischen den Rückhaltestegen 26 weitgehend angepaßt. Durch Druck auf die Fußleiste 24 von der offenen Seite der Nut 10 aus gleiten die Einführschrägen 24.3 und 26.1 aufeinander ab, wobei der elastische Leistenfuß 24 im Bereich der einzelnen Rückhaltestege quer zur Längsrichtung der Dichtleiste entsprechend komprimiert wird, um anschließen in seine dargestellte Einbaulage zurückzufedern und die Rückhaltestege 26 zur Sicherung gegen Herausfallen zu untergreifen. Die Stützrippen 30 verhindern dann eine Pendelbewegung, wenn die Dichtlippe 27 in Betrieb beim Hin- und Herschieben des Saugmundstücks mechanisch quer zur Längsrichtung der Dichtleiste durch Reibungskräfte beaufschlagt wird. In Fig. 1 ist im übrigen die linke Nut 10 ohne Dichtleiste 4 und die rechte Nut 10 mit Dichtleiste 4 dargestellt.

## Patentansprüche

1. Saugmundstück für Staubsauger mit einer aus Kunststoff gefertigten Bodenplatte, an welcher Hilfselemente, wie Fadenhebe, Saugkanal, Dichtleiste, Räder, Stützplatte vorgesehen sind und mit einer in die Bodenplatte eingeformten, im Querschnitt im wesentlichen U-förmigen, zumindest annähernd in Längsrichtung des Saugkanals verlaufenden, zur Ebene der Bodenplatte hin offenen und mit Rückhaltestegen versehenen Nut für den verdickten Leistenfuß der Dichtleiste, dadurch gekennzeichnet, daß der Nutgrund Durchbrüche (22) aufweist und daß in senkrechter Projektion lediglich im Bereich der Durchbrüche (22) an wenigstens einer Nutflanke (25) ein zur gegenüberstehenden Nutflanke (25) gerichteter Rückhaltesteg-Abschnitt (26) vorgesehen ist.

2. Saugmundstück nach Anspruch 1, dadurch gekennzeichnet, daß in die Nut (10) die Dichtleiste (4) eingesetzt ist, deren dem Nutquerschnitt weitgehend angepaßter elastischer, verdickter Leistenfuß (24) zwischen die Nutgrundstege (23) und die Rückhaltestege (26) eingesetzt ist, während eine daran vorgesehene, demgegenüber dünne weichelastische Dichtlippe (27) über die durch die Ränder des Saugkanals (2) bestimmte Ebene ragt.

3. Saugmundstück nach Anspruch 1 oder 2, dadurch gekennzeichnet, daß innerhalb der Nut (10) von den Nutgrundstegen (23) ausgehende, zur offenen Seite der Nut (10) gerichtete Stützrippen (30) an die sich gegenüberstehenden, parallel zueinander über die Länge der Nut (10) reichenden Nutflanken (29) angeformt sind und daß der Leistenfuß (24) der Dichtleiste (4) im Querschnitt annähernd hutförmig ausgebildet ist, wobei der schmalere Hutbogen (24.1) zwischen die Stützrippen (30) greift und die Hutkrempe (24.2) unmittelbar an den Nutflanken (25) benachbart zu den Rückhaltestegen (26) anliegt.

4. Saugmundstück nach Anspruch 1 oder einem der folgenden, dadurch gekennzeichnet, daß die Rückhaltestege (26) zur offenen Seite der Nut (10) hin abfallende Einführschrägen (26.1) aufweisen.

5. Saugmundstück nach Anspruch 3 oder 4, dadurch gekennzeichnet, daß der Leistenfuß (24) am übergang vom Hutbogen (24.1) zur Hutkrempe (24.2) Einführschrägen (24.3) aufweist.

6. Saugmundstück, nach Anspruch 1 oder einem der folgenden, dadurch gekennzeichnet, daß in die Bodenplatte (1) ein Radkasten (8) eingeformt ist, der eine von der Ebene der Bodenplatte (1) ausgehende Aushebeflanke (15) aufweist, die unter einem spitzen Winkel (16) zur Ebene der Bodenplatte (1) von der Radachse (9) weggeneigt ist.

7. Saugmundstück nach Anspruch 6, dadurch gekennzeichnet, daß mehrere Räder (5) vorgesehen sind, deren Radachsen (9) parallel zur Längsrichtung der Bodenplatte (1) bzw. des Saugkanals (2) und mit Abstand voneinander versetzt angeordnet sind und daß die Aushebeflanken (15) jeweils auf der zur Dichtleiste (4) gewandten Seite des jeweiligen Radkastens (8) vorgesehen sind.

8. Saugmundstück nach Anspruch 6 oder 7, dadurch gekennzeichnet, daß die Radachse (9) beidendig in angepaßte, senkrecht zur und von der Ebene der Bodenplatte (1) ausgehende endseitig eine Lagerfläche (12) aufweisende Lagerschlitze (11) eingesetzt sind, die radials zur Radachse (9) gerichtete, überdrückbare Rastnasen (13) als Sicherungsmittel für die Radachse (9) in der Betriebslage aufweisen.

9. Saugmundstück nach Anspruch 8, dadurch gekennzeichnet, daß Rastnasen (13) nur auf der zur Aushebeflanke (15) benachbarten Schlitzflanke (14) vorgesehen sind.

10. Saugmundstück nach Anspruch 8 oder 9, dadurch gekennzeichnet, daß die Rastnasen (13) jeweils axial neben der endseitigen Lagerfläche (12) angeordnet und der Lagerschlitz (11) im Bereich der Rastnase (13) zur Rückseite (28) der Bodenplatte (1) hin offen ist.

11. Saugmundstück nach Anspruch 1 oder deinem der folgenden, dadurch gekennzeichnet, daß die Bodenplatte (1) im Bereich von Lagerschlitzen (11) ballige Ausformungen (7) aufweist, die von den Lagerschlitzen (11) durchsetzt sind.

## Claims

1. Suction nozzle for vacuum cleaners with a base plate made of plastics material, on which auxiliary elements such as thread lift, suction duct, sealing strip, wheels, support plate are provided and with a groove for the enlarged strip foot of the sealing strip, which groove is formed in the base plate, is substantially U-shaped in cross section, extends at least approximately in the longitudinal direction of the suction duct, is open towards the plane of the base plate and is provided with retaining webs, characterised in that the groove base comprises apertures (22) and in the vertical projection a retaining web section (26) pointing towards the oppositely disposed groove flank (25) is provided on at least one groove flank (25) solely in the region of the apertures (22).

2. Suction nozzle according to claim 1, characterised in that the sealing strip (4) is fitted in the groove (10), the elastic, enlarged strip foot (24) of the sealing strip (4), which is designed to extensively match the groove cross section, being fitted between the groove base webs (23) the retaining webs (26), whilst a comparatively thin soft-elastic sealing lip (27) provided on the enlarged strip foot (24) projects beyond the plane defined by the edges of the suction duct (2).

3. Suction nozzle according to claim 1 or 2, characterised in that support ribs (30) extending from the groove base webs (23) and pointing towards the open side of the groove (10) are formed inside the groove (10) on the groove flanks (29) which face one another and extend parallel to one another over the length of the groove (10), and the strip foot (24) of the sealing strip (4) is approximately hat-shaped in cross section, the narrower hat arch (24.1) engaging between the support ribs (30) and the hat brim (24.2) resting directly upon the groove flanks (25) adjacent the retaining webs (26).

4. Suction nozzle according to claim 1 or one of the following, characterised in that the retaining webs (26) comprise introduction bevels (26.1) sloping towards the open side of the groove (10).

5. Suction nozzle according to claim 3 or 4, characterised in that the strip foot (24) comprises introduction bevels (24.3) at the transition from the hat arch (24.1) to the hat brim (24.2).

6. Suction nozzle according to claim 1 or one of the following, characterised in that a wheel box (8) is formed in the base plate (1) and comprises a lift-out flank (15), which extends from the plane of the base plate (1) and is inclined at an acute angle (16) to the plane of the base plate (1) away from the wheel axle (9).

7. Suction nozzle according to claim 6, characterised in that a plurality of wheels (5) are provided, whose wheel axles (9) are arranged parallel to the longitudinal direction of the base plate (1) or the suction duct (2) and offset at a distance from one another, and the lift-out flanks (15) are each provided on the side of the respective wheel box (8) facing the sealing strip (4).

8. Suction nozzle according to claim 6 or 7, characterized in that the wheel axles (9) are fitted at either end in matching bearing slots (11), which extend perpendicular to and away from the plane of the base plate (1), comprise a peripheral bearing surface (12) and comprise locking noses (13) as securing means for the wheel axles (9) in the operating position, which locking noses (13) extend radially to the wheel axle (9) and can be compressed.

9. Suction nozzle according to claim 8, characterised in that locking noses (13) are only provided on the slot flank (14) adjacent the lift-out flank (15).

10. Suction nozzle according to claim 8 or 9, characterised in that the locking noses (13) are each arranged axially adjacent the peripheral bearing surface (12) and the bearing slot (11) is open towards the rear side (28) of the base plate (1) in the region of the locking nose (13).

11. Suction nozzle according to claim 1 or one of the following, characterised in that, in the region of the bearing slots (11), the base plate (1) comprises spherical recesses (7), which are penetrated by the bearing slots (11).

## Revendications

1. Embout d'aspiration pour un aspirateur avec une plaque de fond réalisée en matière synthétique sur laquelle sont prévus des éléments auxiliaires, comme un lève-fil, un canal d'aspiration, une baguette d'étanchéité, des roues, une plaque de support et avec une rainure ménagée dans la plaque de fond, essentiellement en forme de U en section transversale, s'étendant au moins approximativement dans la direction longitudinale du canal d'aspiration, ouverte vers le plan de la plaque de fond et pourvue de nervures de retenue, pour la base plus épaisse de la baguette d'étanchéité, caractérisé en ce que le fond de rainure présente des perçages (22) et en ce qu'il est prévu en projection verticale uniquement au voisinage des perçages (22) à au moins un flanc de rainure (25), un tronçon de nervure de retenue (26) orienté vers le flanc de rainure opposé (25).

2. Embout d'aspiration selon la revendication 1, caractérisé en ce qu'il est placé dans la rainure (10) la baguette d'étanchéité (4) dont la base de baguette (24) épaissie, élastique, adaptée dans une grande mesure à la section transversale de la rainure est placée entre les nervures de fond de rainure (23) et les nervures de retenue (26) tandis qu'une lèvre d'étanchéité mince d'une élasticité souple (27) prévue sur celle-ci fait saillie sur le plan défini par les bords du canal d'aspiration (2).

3. Embout d'aspiration selon la revendication 1 ou 2, caractérisé en ce que sont formés à l'intérieur de la rainure (10) des nervures de support (30) partant des nervures de fond de rainure (23), orientées vers le coté ouvert de la rainure (10) auxquelles sont formés des flancs de rainure (29) opposés, s'étendant parallèlement l'un à l'autre sur la longueur de la rainure (10), et en ce que la base (24) de la baguette d'étanchéité est réalisée en section transversale approximativement en forme de chapeau, et l'arc de chapeau plus étroit (24.1) s'engageant entre les nervures de support (30) et le bord de chapeau (24.2) s'appliquant directement aux flancs de rainure (25) au voisinage des nervures de retenue (26).

4. Embout d'aspiration selon la revendication 1 ou l'une des suivantes, caractérisé en ce que les nervures de retenue (26) présentent des bas d'insertion (26.1) descendant vers le côté ouvert de la rainure (10).

5. Embout d'aspiration selon la revendication 3 ou 4, caractérisé en ce que la base de baguette (24) présente à la transition de l'arc de chapeau (24.1) vers le bord de chapeau (24.2) des bas d'insertion (24.3).

6. Embout d'aspiration selon la revendication 1 ou l'une des suivantes, caractérisé en ce qu'il est formé dans la plaque de fond (1) un carter de roue (8) qui présente un flanc de retrait (15) sortant du plan de la plaque de fond (1) qui est incliné suivant un angle aigu (16) au plan de la plaque de fond (1) au loin de l'essieu de roue (9).

7. Embout d'aspiration selon la revendication 6, caractérisé en ce que plusieurs roues (5) sont prévues dont les essieux de roue (9) sont disposés suivant un décalage et à une certaine distance les uns des autres parallèlement à la direction longitudinale de la plaque de fond (1) respectivement du canal d'aspiration (2) et en ce que les flancs de retrait (15) sont prévus respectivement sur le coté du carter de roue respectif (8) orienté vers la baguette d'étanchéité (4).

8. Embout d'aspiration selon la revendication 6 ou 7, caractérisé en ce que l'essieu de roue (9) est placé aux deux extrémités dans des fentes de palier (11) adaptées, perpendiculaires à et partant du plan de la plaque de fond (1), présentant au coté des extrémité une surface de palier (12), qui présentent des ergots d'enclenchement (13) orientés radialement à l'essieu de roue (9), pouvant être enfoncés par pression, comme moyens d'assurage de l'essieu de roue (9) dans la position de fonctionnement.

9. Embout d'aspiration selon la revendication 8, caractérisé en ce que les ergots d'enclenchement (13) sont prévus seulement sur le flanc de fente (14) avoisinant le flanc de retrait (15).

10. Embout d'aspiration selon la revendication 8 ou 9, caractérisé en ce que les ergots d'enclenchement (13) sont disposés respectivement axialement à côté de la surface de palier (12) au coté de l'extrémité et que la fente de palier (11) est ouverte au voisinage de l'ergot d'enclenchement (13) vers le côté arrière (28) de la plaque de fond (1).

11. Embout d'aspiration selon la revendication 1 ou l'une des suivantes, caractérisé en ce que la plaque de fond (1) présente au voisinage de fentes de palier (11) des déformations configurées en balle (7) qui sont traversées par les fentes de palier.
